# EUROPÄISCHE PATENTSCHRIFT

(11) **EP 0 183 011 B1**
(45) Veröffentlichungstag und Bekanntmachung des Hinweises auf die Patenterteilung: **30.03.1988**
(21) Anmeldenummer: 85112373.7
(22) Anmeldetag: 30.09.1985
(51) Int. Cl.: B65H 19/18, B65H 19/14, B65H 19/12

(54) **Verfahren und Vorrichtung zum Spleissen von Bahnen**
Method and apparatus for splicing webs
Procédé et dispositif pour épisser des bandes

(30) Priorität: 02.11.1984 DE 3440107; 23.04.1985 DE 8511986 U
(43) Veröffentlichungstag der Anmeldung: 04.06.1986
(73) Patentinhaber: JAGENBERG Aktiengesellschaft, D-40476 Düsseldorf (DE)
(72) Erfinder: Thievessen, Karl, D-4048 Grevenbroich 5 (DE); Weiss, Peter, D-4040 Neuss (DE)
(74) Vertreter: Pfeiffer, Helmut, Dipl.-Ing.

(56) Entgegenhaltungen:
- DE-A- 2 131 716
- DE-B- 2 118 984
- US-A- 4 009 841

## Beschreibung

Die Erfindung bezieht sich auf ein Verfahren zum Verbinden einer ersten, zu einer Verarbeitungsmaschine ablaufenden Materialbahn mit dem Anfang einer zweiten, aufgewickelten Materialbahn.

Bei einem bekannten Verfahren nach der deutschen Offenlegungsschrift 2 129 903 wird die neue Materialbahn an einer bewegbaren Rolle befestigt, die mittels eines Laufwerkes in gegenüberliegende Position bezüglich einer Anschlagrolle verlagerbar ist, der entlang die erste Materialbahn vorbeibewegt wird. Die Reibung zwischen der sich bewegenden ablaufenden Materialbahn und der gegenüberliegenden Rolle hat zufolge, dass sich diese dreht, so dass die Vorderkante der neuen Materialbahn in Berührung mit der ablaufenden Materialbahn gelangt. Durch Klebemittel an der Aussenfläche der zweiten Materialbahn wird so eine Verbindung mit der ersten Materialbahn hergestellt. Nach dem Verbinden der beiden Materialbahnen wird dann die erste Materialbahn durchtrennt. Durch dieser Art der Verbindung entstehen während des Verbindungsvorganges Spannungen im Bahnmaterial, was zu Störungen des Verbindungsvorganges führt. Die in dieser Schrift beschriebene Vorrichtung mit den Merkmalen des Oberbegriffs des Patentanspruchs 3 beansprucht viel Platz, da von einer Doppelabrollung ausgegangen wird.

Eine weitere Lösung geht aus der deutschen Auslegeschrift 2 430 514 hervor. Auch hier wird von einer Doppelabrollung ausgegangen, wobei die Materialbahnen in einem Laufwerkrahmen verschiebbar gelagerten Laufwerken zugeführt werden, die beidseitig einer mittleren Verbindungsstation angeordnet sind und auf diese verfahrbar bzw. von dieser wegbewegbar sind. Auch hier ist der Aufwand recht hoch und es ist viel Raum notwendig. Darüber hinaus muss das Verbindungsmittel z.B. ein Klebestreifen in der Maschine aufgebracht werden, was in der Regel jedoch besonders aufwendig ist.

Der Erfindung liegt die Aufgabe zugrunde, ein zum Verbinden einer ersten, ablaufenden Materialbahn mit dem Anfang einer zweiten, aufgewickelten Materialbahn geeignetes Verfahren vorzuschlagen, mit dem auf einfache und preisgünstige Weise in kürzester Zeit eine sichere Verbindung der beiden Materialbahnen erreicht werden kann. Ferner liegt der Erfindung die Aufgabe zugrunde, eine Vorrichtung zum vorzugsweise Durchführen des Verfahrens zu schaffen, die bei einfachem Aufbau vor allen Dingen noch universeller einsetzbar ist. Die schnelle Bahnverbindung wird erfindungsgemäss dadurch erreicht, dass die erste Materialbahn in Durchlaufrichtung gesehen hinter einem gespeicherten Bahnabschnitt bei stillstehender Verarbeitungsmaschine zunächst durchtrennt und darauf der abgetrennte Bahnabschnitt zumindest teilweise zwischengespeichert wird, wonach der Bahnabschnitt mit der zweiten Materialbahn in Druckkontakt gebracht wird und bei Anlauf der Verarbeitungsmaschine das Ende des zwischengespeicherten Bahnabschnitts und der zulaufende Anfang der zweiten Materialbahn durch Freigabe des zwischengespeicherten Bahnabschnittes miteinander verbunden werden.

Mit den Mitteln nach der Erfindung kommt man zu einer Verbindung, wo das Verbindungselement, z.B. eine Klebung ausserhalb der Maschine auf die zulaufende Materialbahn aufgebracht werden kann und somit diese Materialbahn schon weitgehendst für die nachträgliche Verbindung vorbereitet werden kann. Die Verbindung lässt sich in äusserst kürzester Zeit herstellen und ist ausserdem recht preisgünstig, da auf eine aufwendige Doppelabrollung und jegliche Synchronisiereinrichtung verzichtet werden kann.

In zweckmässiger Ausgestaltung der Erfindung ist vorgesehen, dass der zwischengespeicherte Bahnabschnitt zunächst aufgewickelt und nach dem Druckkontakt mit der zweiten Materialbahn wieder abgewickelt wird. Auf diese Weise kann die Verbindung auf engstem Raum untergebracht werden und zwar unabhängig davon, wie gross z.B. der Aussendurchmesser der die zweite Materialbahn aufweisenden Wickelrolle. Je nach Stellung bzw. Lage des Anfanges der zweiten Materialbahn wird ein entsprechend langes Stück des Endes der ersten Materialbahn zwischengespeichertund so abgewickelt, dass das Ende des zwischengespeicherten Bandabschnittes und der Anfang der zweiten Materialbahn im wesentlichen übereinander zu liegen kommen, so dass eine schnelle und sichere Verbindung möglich ist, ohne dass diese durch ein frei herunterhängendes Endstück der ersten Materialbahn beeinträchtigt wird.

Eine Vorrichtung zum Verbinden einer ersten, ablaufenden Materialbahn mit dem Anfang einer zweiten, von einer Ersatzwickelrolle zulaufenden Materialbahn umfasst einen die Ersatzwickelrolle tragenden Ständer und eine Speichereinrichtung zum Speichern eines Vorrats an Bahnmaterial sowie eine Schneideinrichtung zum Durchtrennen der Materialbahn, wobei erfindungsgemäss vorgesehen ist, dass in Bahnlaufrichtung zwischen der Schneideinrichtung und der Speichereinrichtung ein zumindest einen Teil eines abgetrennten Bahnabschnittes der ersten Materialbahn aufnehmendes Überführungsorgan angeordnet ist, das mit dem Aussenumfang der Ersatzwickelrolle in Druckkontakt bringbar ist. Mit den Mitteln der Erfindung kommt man zu einer einfachen Vorrichtung, insbesondere einer einfachen Zusatzvorrichtung für Reihenabrollungen, wobei eine Bahnverbindung mit dem Maschinenanlauf möglich ist. Dabei kann die Verbindung sowohl bei seitlicher als auch rückwärtiger Rollenzufuhr durchgeführt werden und zwar in kürzester Zeit.

Das ist insbesondere dann der Fall, wenn das Überführungsorgan als umlaufend angetriebene Saugwalze ausgebildet und an einem im Ständer gelagerten Schwenkarm angeordnet ist. Der Saugwalze kommt dabei die Aufgabe eines Zwischenspeichers vor, um das abgetrennte Endstück in einer entsprechenden Länge vorübergehend festzuhalten und zwar so lange, wie nach Kontaktdruck mit der Ersatzwickelrolle durch diese das aufgewickelte Bahnstück wieder abgewickelt wird, bis das Ende des zwischengespeicherten Bahnabschnittes mit dem mit einer Klebestelle versehenen Anfang der zweiten Materialbahn zusammenfällt.

Von Bedeutung für die Erfindung ist auch das Merkmal, dass der Anlenkpunkt des Schwenkarms unmittelbar unterhalb der Speichereinrichtung und im wesentlichen oberhalb des max. Aussendurchmessers der Vorratsrolle angeordnet ist. Hierdurch werden die notwendigen Bauelemente auf engstem Raum untergebracht, so dass das Einbringen einer neuen Ersatzwickelrolle von der Seite oder von der Rückseite der Maschine her nicht beeinträchtigt wird. Das seitliche Einbringen der Ersatzwickelrolle wird dadurch erleichtert, dass zumindest einer von zwei gegenüberliegenden Tragbalken um eine im wesentlichen horizontale Achse schwenkbar ist. Hierdurch können alle Wickelrollendurchmesser aus der gleichen Position aufgenommen werden. Dabei kann die gesamte Bedienung vom Boden aus erfolgen, insbesondere das Bahneinführen. Ausserdem lassen sich solche Abrollungen komplett über Flur aufstellen, d.h. ohne aufwendige Fundamentarbeiten.

Die universelle Einsetzbarkeit der Vorrichtung wird erfindungsgemäss dadurch erreicht, dass die Vorrichtung bzw. mehrere unmittelbar aufeinander folgende Vorrichtungen zwischen den Ständern des Maschinengestells sowohl in als auch quer zur Laufrichtung der Materialbahnen eine Rollen-Beschickung bzw. -Entnahme aufweisen und dass der bzw. die der seitlichen Beschickung zugewandten Tragbalken des Tragrahmens hochschwenkbar sind. Mit den Mitteln nach der Erfindung kommt man zu einer Vorrichtung, bei der die Beschickung sowohl in als auch quer zur Bahnlaufrichtung erfolgen kann, unabhängig davon, ob eine oder mehrere Abrollvorrichtungen hintereinander aufgestellt sind. Durch das seitliche Zuführen der Vorratsrollen können diese gleichzeitig eingefahren und gleichzeitig aufgenommen werden, wodurch sich erheblich geringere Totzeiten ergeben. Da im übrigen nur der jeweils der Beschickungsseite zugewandte Tragbalken schwenkbar ausgebildet, hingegen der jeweils zugeordnete andere Tragbalken nicht schwenkbar ausgebildet ist, ergibt sich auch insofern eine erheblich einfachere bauliche Ausgestaltung .

Die gesamte Bedienung kann vom Boden aus erfolgen, insbesondere das Bahneinführen. Da die Abrollvorrichtungen komplett über Flur aufgestellt sind entfallen naturgemäss aufwendige Fundamentarbeiten.

Von besonderem Vorteil ist, dass die Abrollvorrichtungen mit einer Vielzahl von Zusatzeinrichtungen ausgerüstet werden, können die vom einfachsten Einsatzfall bis zur vollautomatischen Rollenbeschickung, Verbindung der abgelaufenen Bahn mit der neuen Rolle, Leerhülsenentnahme und Leerhülsenabtransport reichen.

Der bei einer erfindungsgemässen Vorrichtung vorhandene Raum im oberen Bereich wird in geschickter Weise zur Anordnung und Abstützung des Tragrahmens ausgenutzt. So ist vorgesehen, dass die Schwenkachse des oder der verschwenkbaren Tragbalken unmittelbar oberhalb eines die Ständer miteinander verbindenden Längsträgers an dem an seiner einen Seite schwenkbar gelagerten und an seiner anderen Seite an einer Quertraverse abgestützten Tragrahmen angeordnet ist.

Zweckmässigerweise sind der oder die schwenkbaren Tragbalken in der hochgeschwenkten Stellung durch eine lösbare Rastklinke gehalten.

Bevorzugte Ausführungsbeispiele der Erfindung sind in der Zeichnung dargestellt und werden im folgenden näher erläutert.

Es zeigen:
Fig. 1 eine erfindungsgemässe Vorrichtung in der Seitenansicht und
Fig. 2- die einzelnen Arbeitsschritte beim Verbinden der Materialbahnen in schematischer Darstellung.
Fig. 10 mehrere hintereinanderliegende Abrollvorrichtungen in der Seitenansicht und
Fig. 11 eine Vorderansicht auf eine Abrollvorrichtung.

In Fig. 1 ist eine Vorrichtung zur Durchführung des erfindungsgemässen Verfahrens dargestellt. An einem über Flur aufgestellten Ständer 1 ist ein Längsträger 2 befestigt, auf dem ein Lager 3 für die querverschiebliche Lagerung eines über Rollen 4 an einer Quertraverse 5 abgestützten Tragrahmens 6 angeordnet ist. An dem Tragrahmen 6 sind an gegenüberliegenden Seiten Tragbalken 7 angeordnet, von denen einer zum seitlichen Einführen einer Wickelrolle 11 über den strichpunktiert angedeuteten Verstellbereich um eine horizontale Achse 20 verschwenkbar ist. An dem Tragbalken 7 ist über Kolbenstangen 8 und Spannköpfe 9 mittels Spannhülsen die Wickelrolle 11 drehbar gelagert. Die davon ablaufende Materialbahn 13 ist zwischen einem als umlaufend antreibbare Saugwalze 14 ausgebildeten Überführungsorgan und einer Führungsrolle 15 zu einer Speicherwalze 16 einer Speichereinrichtung geführt. Die Speicherwalze 16 kann in den angegebenen Pfeilrichtungen 18 durch nicht dargestellte Antriebsmittel bewegt werden. An den Längsträgern 2 ist eine Klemmvorrichtung 19 angeordnet. Die Saugwalze 14 ist an einem Schwenkarm 22 drehbar gelagert, der über eine nur angedeutete Zylinderkolbeneinheit 23 verschwenkbar ist. Zum Durchtrennen der Materialbahn 13 ist eine Schneideinrichtung 27 vorgegeben. Die Materialbahn 13 führt hinter der Speichereinrichtung zu einer nicht dargestellten Verarbeitungsmaschine, z.B. einem Querschneider. Es können ohne weiteres mehrere der in Fig. 1 dargestellten Abrollungen hintereinander vorgesehen sein, so dass aus jeder Abrollung heraus eine Materialbahn zu der Bearbeitungsmaschine führt.

Die Wirkungsweise der Vorrichtung ist wie folgt: Ausgehend von der in Fig. 2 dargestellten Ausgangsposition läuft die Materialbahn 13 von einer vollen Wickelrolle 11 ab und zwar entlang der Führungsrolle 15 und der Speicherwalze 16. Der Schwenkarm 22 ist nach oben geschwenkt, so dass die Saugwalze 14 mit der ablaufenden Materialbahn 13 nicht in Berührung steht. Kurz vor Ende der aufgewickelten Materialbahn 13 wird die Klemmvorrichtung 19 wirksam so wie in Fig. 3 angegeben.

Darauf hin wird, wie in Fig. 4 dargestellt, die Speicherwalze 16 in der angegebenen Pfeilrichtung 31 nach links verstellt, während die Saugwalze 14 in ihrer Stellung verbleibt. Dadurch wird zwischen der Saugwalze 14 und der Speicherwalze 16 eine verlängerte «Fahne» für den weiter unten näher erläuterten Anklebevorgang erzeugt.

Wie aus Fig. 5 hervorgeht, wird im nächsten Arbeitsschritt die Materialbahn 13 durch die Schneideinrichtung 27 durchtrennt, so dass bei stillstehendem Querschneider der Restwickel entnommen werden kann.

Nunmehr wird im nächsten Schritt, wie in Fig. 6 dargestellt, durch die in Pfeilrichtung 31 umlaufend angetriebene Saugwalze 14 der vorher verlängerte Teil der Materialbahn aufgewickelt, und dabei gleichzeitig die Speicherwalze 16 in ihre ursprüngliche Ausgangsposition zurückgefahren.

Im nächsten Schritt wird dann gemäss Fig. 7 die Saugwalze 14 über den Schwenkarm 22 in der angegebenen Pfeilrichtung 32 nach unten bewegt und zwar so weit, bis die Saugwalze 14 am Aussenumfang einer inzwischen neu eingelegten Ersatzwickelrolle 33 zur Anlage kommt. Die Stellung des mit einem Klebestreifen 34 versehenen Anfangs der zweiten Materialbahn 35 und die Länge des zwischengespeicherten Bahnabschnittes der ersten Materialbahn 13 sind so aufeinander abgestimmt, dass der Anfang der zweiten Materialbahn und das Ende der ersten Materialbahn 13 zusammenfallen. Durch das Zusammenwirken der druckbeaufschlagten Saugwalze 14 und des Umfangs der Ersatzwickelrolle 33 lässt sich eine feste Verbindung zwischen den beiden Materialbahnen erzielen.

In Fig. 7 ist mit strichpunktierten Linien angedeutet, dass auf die gleiche Weise auch Ersatzwickelrollen 36 mit gegenüber der Ersatzwickelrolle 33 wesentlich geringerem Durchmesser behandelt werden können, einfach dadurch, dass der Schwenkarm 22 weiter nach unten durchschwenkt. Dabei versteht es sich, dass entsprechend der festgelegten Position des Klebestreifens 34 und des jeweiligen Durchmessers der neuen Ersatzwickelrolle ein entsprechend langes Stück der ersten Materialbahn 13 über die Saugwalze 14 zwischengespeichert wird.

In Fig. 8 ist schliesslich dargestellt, wie der Anfang der zweiten Materialbahn 35 nach dem Lösen der Klemmvorrichtung 19 und dem Anlaufen der Bearbeitungsmaschine über den Klebestreifen 34 mit dem Ende der ersten Materialbahn 13 verbunden ist und die neue Materialbahn in der in Fig. 2 dargestellten Weise zur Bearbeitungsmaschine läuft. Da die Beschleunigung der Ersatzwickelrolle nur durch Friktion mit der Materialbahn 13 aus dem Stillstand heraus erfolgt, sind keinerlei Antriebs- und Synchronisiereinrichtungen für die Ersatzrolle erforderlich.

Nach erfolgtem Ankleben wird schliesslich der Schwenkarm 22 gemäss Fig. 9 um die Gelenkstelle 21 nach oben geschwenkt, so dass wieder die in Fig. 2 dargestellte Ausgangsposition eingenommen ist.

In Fig. 10 ist eine abgewandelte Abrollvorrichtung dargestellt, die, genau genommen, aus drei hintereinanderliegenden Abrollvorrichtungen besteht. An Ständern 1 eines im einzelnen nicht dargestellten Maschinengestells ist ein Längsträger 2 befestigt, auf dem ein Lager 3 für die querverschiebliche Lagerung eines über Rollen 4 an einer Quertraverse 5 abgestützten Tragrahmens 6 angeordnet ist. An dem Tragrahmen 6 sind an gegenüberliegenden Seiten Tragbalken 7 angeordnet, von denen einer zum seitlichen Einführen einer Wickelrolle 11 über den strichpunktiert angedeuteten Verstellbereich um eine horizontale Schwenkachse 20 verschwenkbar ist. An den freien Enden der Tragbalken 7 ist über Stangen 8 und Spannköpfe 9 mittels Spannhülsen eine Vorratsrolle 11 drehbar gelagert. Die davon ablaufende Materialbahn ist mit 13 bezeichnet. Die Materialbahn 13 führt zu einer nicht dargestellten Verarbeitungsmaschine, z.B. einem Querschneider. Der Tragrahmen 6 kann auf der querverlaufenden Tragachse durch Verstellmittel, beispielsweise Ritzel und Zahnstange, über Verstellmotoren quer zur Bahnlaufrichtung verstellt werden, um eine Anpassung an unterschiedlich breite Materialbahnen vornehmen zu können. Zum Halten des Tragbalkens 7 in seiner verschwenkten Stellung ist eine lösbare Rastklinke 37 vorgesehen.

Zum Wechseln der Vorratsrollen wird folgendermassen vorgegangen:

Der Tragrahmen 6 wird so geschwenkt, dass die Tragbalken 7 senkrecht stehen, wobei die Tragbalken 7 nach unten ausgefahren werden, bis die abgelaufene Vorratsrolle auf einem dort vorgesehenen Förderer zu liegen kommt. Nach dem Ablegen und Entfernen der leeren Vorratsrolle werden die Tragbalken wieder eingefahren und in die gestrichelt dargestellte Stellung verschwenkt. In dieser Position wird von der Seite her eine neue Vorratsrolle zugeführt und danach werden die Tragbalken zurückgeschwenkt, d.h. in die senkrechte Stellung, und dann bis auf die entsprechende und notwendige Höhe gebracht, damit die dort vorhandenen Spannköpfe beiderseits in den Achshülsen der neuen Vorratsrolle eingesetzt und befestigt werden können. Danach wird durch Betätigen der Hubeinrichtung die neue Vorratsrolle angehoben, bis sie die vorgegebene Endposition erreicht hat. Schliesslich wird die neue Vorratsrolle für das Spleissen vorbereitet und in bekannter Weise mit dem Ende der vorher abgewickelten Materialbahn verbunden.

## Patentansprüche

1. Verfahren zum Verbinden einer ersten, zu einer Verarbeitungsmaschine ablaufenden Materialbahn (13) mit dem Anfang einer zweiten aufgewickelten Materialbahn (13), dadurch gekennzeichnet, dass die erste Materialbahn, in Durchlaufrichtung gesehen, hinter einem gespeicherten Bahnabschnitt bei stillstehender Verarbeitungsmaschine zunächst durchtrennt und darauf der abgetrennte Bahnabschnitt zumindest teilweise zwischengespeichert wird, dieser dann mit der zweiten Materialbahn in Druckkontakt gebracht wird und bei Anlauf der Verarbeitungsmaschine das Ende des zwischengespeicherten Bahnabschnitts und der zulaufende Anfang der zweiten Materialbahn durch Freigabe des Zwischengespeicherten Bahnabschnittes miteinander verbunden werden.

2. Verfahren nach Anspruch 1, dadurch gekennzeichnet, dass der zwischengespeicherte Bahnabschnitt zunächst aufgewickelt und während des Druckkontakts mit der zweiten Materialbahn wieder abgewickelt wird.

3. Vorrichtung zum Verbinden einer ersten, ablaufenden Materialbahn (13) mit dem Anfang einer zweiten, von einer Ersatzwickelrolle zulaufenden Materialbahn (35) mit einem die Ersatzwickelrolle tragenden Ständer und einer Speichereinrichtung zum Speichern eines Vorrats an Bahnmaterial sowie einer Schneideinrichtung (27) zum Durchtrennen der Materialbahn, dadurch gekennzeichnet, dass, in Bahnlaufrichtung gesehen, zwischen der Schneideinrichtung (27) und der Speichereinrichtung ein zumindest einen Teil eines abgetrennten Bahnabschnittes der ersten Materialbahn aufnehmendes Überführungsorgan (14) angeordnet ist, das mit dem Aussenumfang der Ersatzwickelrolle (33) in Druckkontakt bringbar ist.

4. Vorrichtung nach Anspruch 3, dadurch gekennzeichnet, dass das Überführungsorgan als umlaufend angetriebene Saugwalze (14) ausgebildet und an einem in einem Längsträger (2) der Ständer gelagerten Schwenkarm (22) angeordnet ist.

5. Vorrichtung nach Anspruch 4, dadurch gekennzeichnet, dass ein Anlenkpunkt (21) des Schwenkarms (22) unmittelbar unterhalb des Längsträgers (2) und im wesentlichen oberhalb des max. Aussendurchmessers der Ersatzwickelrolle (33) angeordnet ist und dass sich der Schwenkarm (22) in Ruhestellung im wesentlichen horizontal erstreckt.

6. Vorrichtung nach einem oder mehreren der Ansprüche 4 oder 5, dadurch gekennzeichnet, dass im Bereich der Speichereinrichtung eine Klemmvorrichtung (19) angeordnet ist.

7. Vorrichtung nach einem oder mehreren der Ansprüche 3 bis 6, dadurch gekennzeichnet, dass im Bereich der Saugwalze (14) und einer Speicherwalze (16) der Speichereinrichtung eine Führungsrolle (15) angeordnet ist.

8. Vorrichtung nach einem oder mehreren der Ansprüche 3 bis 7, dadurch gekennzeichnet, dass die Saugwalze (14) in ihrer unwirksamen Stellung im wesentlichen unmittelbar unterhalb des Verstellbereiches der Speicherwalze (16) angeordnet ist.

9. Vorrichtung nach einem oder mehreren der Ansprüche 3 bis 8, dadurch gekennzeichnet, dass wenigstens einer von zwei gegenüberliegenden, die Wickelrolle (11) aufnehmenden Tragbalken (7) um eine im wesentlichen horizontale Achse (20) schwenkbar ist.

10. Vorrichtung nach einem oder mehreren der Ansprüche 3 bis 9, dadurch gekennzeichnet, dass die Vorrichtung bzw. mehrere unmittelbar aufeinanderfolgende Vorrichtungen zwischen den Ständern (1) des Maschinengestells sowohl in als auch quer zur Laufrichtung der Materialbahnen (13) eine Rollen- Beschickung bzw. -Entnahme aufweisen und dass der bzw. die der seitlichen Beschickung zugewandten Tragbalken (7) des Tragrahmens (6) hochschwenkbar sind.

11. Vorrichtung nach einem oder mehreren der Ansprüche 3 -10, dadurch gekennzeichnet, dass die Schwenkachse (20) des oder der verschwenkbaren Tragbalken (7) unmittelbar oberhalb eines die Ständer (1) miteinander verbindenden Längsträgers (2) an dem an seiner einen Seite schwenkbar gelagerten und an seiner anderen Seite an einer Quertraverse (5) abgestützten Tragrahmen (6) angeordnet ist.

12. Vorrichtung nach einem oder mehreren der Ansprüche 1 bis 11, dadurch gekennzeichnet, dass der oder die schwenkbaren Tragbalken (7) in der hochgeschwenkten Stellung durch eine lösbare Rastklinke (37) gehalten sind.

## Claims

1. Process for connecting a first web of material (13) running off to a processing machine to the start of a second wound-on web of material (35), characterized in that the first web of material is initially severed behind a stored web portion, as seen in the run- through direction, with the processing machine stopped, there-upon the severed web portion is at least partially stored intermediately, this is then brought into pressure contact with the second web of material, and when the processing machine starts up the end of the intermediately stored web portion and the advancing start of the second web of material are connected to one another as a result of the release of the intermediately stored web portion.

2. Process according to claim 1, characterised in that the intermediately stored web portion is first wound up and is unwound again during pressure contact with the second web of material.

3. Apparatus for connecting a first running-off web of material (13) to the start of a second web of material (35) advancing from a replacement winding roll, with a pillar carrying the replacement winding roll, with a storage device for storing a stock of web material and with a cutting device (27) for severing the web of material, characterized in that arranged between the cutting device (27) and the storage device, as seen in the web running direction, is a transfer member (14) which receives at least some of a severed web portion of the first web of material and which can be brought into pressure contact with the outer periphery of the replacement winding roll (33).

4. Apparatus according to claim 3, characterized in that the transfer member is designed as a suction roller (14) driven to rotate and is arranged an a pivoting arm (22) mounted in a longitudinal beam (2) of the pillars.

5. Apparatus according to claim 4, characterized in that a pivot point (21) of the pivoting arm (22) is located immediately below the longitudinal beam (2) and essentially above the maximum outside diameter of the replacement winding roll (33), and in that, in the position of rest, the pivoting arm (22) extends essentially horizontally.

6. Apparatus according to one of claims 4 or 5, characterized in that a clamping device (19) is arranged in the region of the storage device.

7. Apparatus according to one of claims 3 to 6, characterized in that a guide roller (15) is arranged in the region of the suction roller (14) and of a storage roller (16) of the storage device.

8. Apparatus according to one or more of claims 3 to 7, characterized in that the suction roller (14), in its inactive position, is arranged essentially immediately below the range of adjustement of the storage roller (16).

9. Apparatus according to one or more of claims 3 to 8, characterized in that at least one of two supporting girders (7) located opposite one another and receiving the winding roll (11) is pivotable about an essentially horizontal axle (20).

10. Apparatus according to one or more of claims 3 to 9, characterized in that the apparatus or several apparatuses immediately succeeding one another have, between the pillars (1) of the machine stand, a roll feed and removal means both in the running direction of the webs of material (13) and transversely to this, and in that the supporting girder or supporting girders (7) of the supporting frame (6) which face the lateral feed means are pivotable upwards.

11. Apparatus according to one or more of claims 3 to 10, characterized in that the pivot axle (20) of the pivotable supporting girder or supporting girders (7) is arranged immediately above a longitudinal beam (2) connecting the pillars (1) to one another, on the suporting frame (6) mounted pivotably on one side and supported on a crosspiece (5) on the other side.

12. Apparatus according to one or more of claims 1 to 11, characterized in that the pivotable supporting girder or supporting girders (7) are held in the pivoted-up position by means of a releasable detent pawl (37).

## Revendications

1. Procédé pour la jonction d'une première nappe de matière (13) en cours de dévidage vers une machine de traitement avec le début d'une seconde nappe de matière envidée (35), caractérisé en ce que la première nappe de matière, vu dans le sens de l'avancement, est tout d'abord coupée derrière une section de nappe stockée, tandis que la machine de traitement est arrêtée, puis la section de nappe séparée est au moins pour partie stockée temporairement, est alors amenée en contact sous pression avec la seconde nappe de matière et, lorsque la machine de traitement est mise en route, le bout de la section de nappe stockée temporairement et le début arrivant de la seconde nappe de matière sont unis l'un à l'autre par libération de la section de nappe stockée temporairement.

2. Procédé suivant la revendication 1, caractérisé en ce que la section de nappe stockée temporairement est initialement envidée et est à nouveau dévidée pendant le contact sous pression avec la seconde nappe de matière.

3. Appareil pour la jonction d'une première nappe de matière (13) en cours de dévidage avec le début d'une seconde nappe de matière (35) provenant d'un rouleau de remplacement, comportant un montant supportant le rouleau de remplacement et un dispositif de stockage destiné à stocker une réserve de matière en nappe ainsi qu'un dispositif sectionneur (27) pour couper la nappe de matière, caractérisé en ce que, entre le dispositif sectionneur (27) et le dispositif de stockage, vu dans le sens de déplacement de la nappe, est prévu un organe de transfert (14) recevant au moins une partie d'une section de nappe coupée de la première nappe de matière, qui peut être amené en contact sous pression avec la périphérie extérieure du rouleau de remplacement (33).

4. Appareil suivant la revendication 3, caractérisé en ce que l'organe de transfert a la forme d'un cylindre aspirant (14) entraîné en rotation et est prévu sur un bras pivotant (22) monté sur un longeron (2) du montant.

5. Appareil suivant la revendication 4, caractérisé en ce qu'un point d'articulation (21) du bras pivotant (22) est disposé immédiatement en dessous du longeron (2) et en substance au-dessus du diamètre extérieur maximum du rouleau de remplacement (33) et que le bras pivotant (22) s'étend en substance horizontalement dans sa position de repos.

6. Appareil suivant l'une ou l'autre des revendications 4 et 5, caractérisé en ce qu'un dispositif de serrage (19) est prévu dans la zone du dispositif de stockage.

7. Appareil suivant l'une quelconque des revendications 3 à 5, caractérisé en ce que dans la zone du cylindre aspirant (14) et d'un rouleau de stockage (16) du dispositif de stockage est prévu un rouleau de guidage (15).

8. Appareil suivant l'une quelconque des revendications 3 à 7, caractérisé en ce que le cylindre aspirant (14) est monté, dans sa position inactive, en substance immédiatement en dessous du domaine de déplacement du rouleau de stockage (16).

9. Appareil suivant l'une quelconque des revendications 3 à 8, caractérisé en ce qu'au moins l'une de deux poutres de support opposées (7) qui reçoivent le rouleau (11) est montée à pivot en substance autour d'un axe horizontal (20).

10. Appareil suivant l'une quelconque des revendications 3 à 9, caractérisé en ce que cet appareil ou plusieurs appareils qui se succèdent directement comportent entre les montants (1) du bâti de machine aussi bien dans le sens d'avancement des nappes de matière (13) que dans un sens transversal à celui-ci, une alimentation ou une évacuation de rouleaux et que la ou les poutres de support (7) du châssis de support (6) tournées vers l'alimentation latérale peut ou peuvent pivoter vers le haut.

11. Appareil suivant l'une quelconque des revendications 3 à 10, caractérisé en ce que l'axe de pivotement (20) de la ou des poutres de support (7) pivotantes est disposé immédiatement au-dessus d'un longeron (2) reliant les montants (1) sur laquelle un châssis de support (6) est monté à pivot d'un côté et en appui sur une traverse (5) de l'autre côté.

12. Appareil suivant l'une quelconque des revendications 1 à 11, caractérisé en ce que la ou les poutres de support pivotantes (7) sont maintenues dans la position relevée par un loquet de verrouillage déga- geable (37).
